# EUROPÄISCHE PATENTSCHRIFT

(11) **EP 0 802 329 B1**
(45) Veröffentlichungstag und Bekanntmachung des Hinweises auf die Patenterteilung: **01.08.2001**
(21) Anmeldenummer: 97105577.7
(22) Anmeldetag: 04.04.1997
(51) Int. Cl.: F15B 1/26, F15B 21/04

(54) **Einrichtung zur Belüftung eines Vorratstanks**
Breathing device for a storage tank
Dispositif pour l'aération d'un réservoir

(30) Priorität: 19.04.1996 DE 19615475
(43) Veröffentlichungstag der Anmeldung: 22.10.1997
(73) Patentinhaber: MAHLE Filtersysteme GmbH, 70376 Stuttgart (DE)
(72) Erfinder: Gröner, Alfred, 74613 Öhringen (DE); Steiner, Gerhard, 74629 Pfedelbach (DE)
(74) Vertreter: Patentanwalts-Partnerschaft Rotermund + Pfusch

(56) Entgegenhaltungen:
- DE-A- 2 618 372
- DE-A- 4 031 494
- DE-U- 8 511 057
- FR-A- 2 370 186
- GB-A- 580 604
- US-A- 2 208 451
- US-A- 4 827 719
- DIETMAR UND FRANZ FINDEISEN: "Ölhydraulik" 1994 , SPRINGER VERLAG , BERLIN, HEIDELBERG XP002047152 * Seite 726-727; Abbildungen 5-52,5-53 *

## Beschreibung

Die Erfindung bezieht sich auf eine Einrichtung zur Belüftung eines Vorratstanks einer mit Druckflüssigkeit arbeitenden Anlage, bei der Änderungen des Niveaus der Flüssigkeit in dem Vorratstank auftreten, wobei letzterer über dem Niveau der Flüssigkeit einen Einlaß für getrocknete Luft aufweist.

Bedingt durch Schwankungen von Druck, Temperatur und Luftfeuchtigkeit bildet sich in solchen Vorratstanks Kondenswasser, wenn nicht getrocknete Luft aus der Atmosphäre über den Einlaß in den Vorratstank eindringen würde. Dies hätte eine vorzeitige Alterung der Flüssigkeit, Korrosion, erhöhten Verschleiß und bei entsprechenden Temperaturen Vereisung zur Folge. DE 4 031 494 zeigt eine Schutzeinrichtung gegen kondenswasser, die im Vorratstank enthalten ist. Bei anderen bekannten Einrichtungen werden Lufttrockner vorgeschaltet. Diese haben jedoch die Nachteile hoher Kosten, begrenzter Kapazität und schwieriger Regenerierbarkeit.

Aus US 2,208,451 und FR 2 370 186 A sind jeweils Gas-Flüssigkeitsmotoren bekannt, bei denen in Druckbehältern Gasdrücke auf Flüssigkeitsspiegel einwirken. Die Gasdrücke bestimmen dort jeweils die Höhe der Flüssigkeitsstände und damit die Arbeitsstellungen jener Motoren.

Im Gegensatz zu solchen Gas-Flüssigkeitsmotoren beschäftigt sich die Erfindung mit dem Problem, eine Belüftungseinrichtung eines geschlossenen Tanks, dessen Flüssigkeitsstand nicht von dem auf der Flüssigkeit lastenden Gas beeinflußt werden soll, derart auszubilden, daß getrocknete Luft ohne die Verwendung eines besonderen Lufttrockners bereitgestellt werden kann.

Mittels des Druckreglers wird die Druckluft annähernd auf Atmosphärendruck entspannt und in diesem Zustand dem Vorratstank zugeführt, in dem sich ein geringer Überdruck bilden kann. Das Einströmen entspannter Luft ist damit auf die Menge der aus dem Vorratstank abgezogenen Flüssigkeit begrenzt.

Eine vorteilhafte Ausgestaltung der Einrichtung ergibt sich dadurch, daß die Druckluftquelle als Abzweigung von einer außerhalb der Anlage erforderlichen Drucklufterzeugungsanlage ausgebildet ist. Dies kann besonders dann sinnvoll sein, wenn sich die Anlage in einem Gerät, beispielsweise einer fahrbaren Baumaschine mit Druckluftbremseinrichtung, befindet, in dem ohnehin eine Drucklufterzeugungsanlage vorhanden sein muß.

Falls die aus der Druckluftquelle stammende, entspannte Luft eine Restfeuchtigkeit und/oder Verunreinigungen enthält ist es vorteilhaft, daß zwischen den Druckregler und den Einlaß ein Aerosolabscheider eingefügt ist. Der Aerosolabscheider kann damit auch bei der Tankentlüftung aus der Tankflüssigkeit stammende, mitgerissene Verunreinigungen ausfiltern.

Eine kompakte Bauweise der Einrichtung ergibt sich dadurch, daß der Druckregler, ein an die Druckluftquelle angeschlossener Drucklufteintrittsanschluß, ein als Einlaß und Auslaß des Vorratstanks dienender Anschluß und eine Abluftaustrittsöffnung mit vorgeschaltetem Druckbegrenzungsventil in einer auf dem Vorratstank montierbaren Baueinheit zusammengefaßt sind.

Die Einrichtung kann damit komplett montiert in die Anlage eingebaut werden.

Bei Durchströmung des Aerosolabscheiders in der einen und/oder anderen Richtung besteht die Gefahr, daß dieser sich durch Verunreinigungen zusetzt, wodurch die Einrichtung funktionsunfähig werden könnte. Um dies zu vermeiden, kann in der Baueinheit zusätzlich ein zwischen den Druckregler und den Anschluß an den Vorratstank geschaltetes erstes Rückschlagventil vorgesehen sein, bei dessen Offen-Stellung einströmende Luft den Aerosolabscheider umgeht, und/oder ein zwischen den Anschluß an den Vorratstank und eine weitere Abluftaustrittsöffnung geschaltetes zweites Rückschlagventil vorgesehen sein, bei dessen Offen-Stellung abströmende Luft den Aerosolabscheider umgeht.

Eine andere Möglichkeit unter Verwendung von Druckluft aus einer Druckluftquelle in solchen Vorratstanks die Bildung von Kondenswasser und die daraus folgende vorzeitige Alterung der Flüssigkeit, Korrosion, erhöhten Verschleiß und bei entsprechenden Temperaturen Vereisung zu vermeiden, besteht darin, mittels eines druckluftbetriebenen Ejektors in dem Vorratstank über dessen Auslaß einen Unterdruck zu erzeugen, wodurch Luft aus dem Vorratstank abgesaugt wird, und parallel geschaltet dazu den Einlaß des Vorratstanks über einen Druckregler aus der Druckluftquelle zu belüften. Der Unterdruck in dem Vorratstank bewirkt eine Absenkung des Wasserdampfpartialdruckes und damit ein Ausgasen der Flüssigkeit.

Die aus dem Vorratstank abgesaugte Luft kann Aerosole enthalten, die in einem dem Ejektor nachgeschalteten Aerosolabscheider ausgeschieden werden, an den sich eine Abluftaustrittsöffnung anschließt.

Die Belüftung des Vorratstanks über den Druckregler erfolgt zusätzlich über ein Unterdruck-Begrenzungsventil, das das Entstehen eines zu großen Unterdrucks in dem Vorratstank verhindert.

An den Vorratstank kann außerdem ein zu dem Abluftaustritt führendes Druckbegrenzungsventil direkt oder indirekt angeschlossen sein, das bei plötzlichem Rückströmen einer größeren Menge an Flüssigkeit das Abströmen von Luft aus dem Vorratstank ermöglicht und damit einen unerwünschten Anstieg des Druckes in dem Vorratstank verhindert.

Zur Vereinfachung der Montage dieser Einrichtung können ein Anschluß von der Druckluftquelle, der Druckregler, das Unterdruck-Begrenzungsventil, der Ejektor, der Aerosolabscheider und das Druckbegrenzungsventil zu einer Baueinheit zusammengefaßt sein.

In der Zeichnung sind zwei Ausführungsbeispiele für Einrichtungen zur Belüftung eines Vorratstanks dargestellt, und zwar zeigt
- Fig. 1: ein Schaltbild des ersten Ausführungsbeispiels,
- Fig. 2: einen lotrechten Mittelschnitt einer Baueinheit zur Verwirklichung des ersten Ausführungsbeispiels
- Fig. 3: ein Schaltbild des zweiten Ausführungsbeispiels.

In dem Schaltbild nach Fig. 1 ist einer Druckluftquelle 1 ein Druckregler 2 nachgeschaltet. Diesem ist ein Aerosolabscheider 3 nachgeschaltet, der über eine Leitungsverbindung mit einem Einlaß 4 eines Vorratstanks 5 verbunden ist. Der Einlaß 4 dient gleichzeitig als Auslaß des Vorratstanks 5, der über die Leitungsverbindung und den Aerosol-abscheider 3 mit einem Druckbegrenzungsventil 6 verbunden ist, an das sich eine Abluftaustrittsöffnung 7 anschließt. Aus dem Vorratstank 5 wird Flüssigkeit abgezogen und in diesen strömt Flüssigkeit zurück, wie durch Pfeile angedeutet.

Die in Fig. 2 dargestellte Baueinheit 11 weist in einem Gehäuse 8 einen an die Druckluftquelle 1 angeschlossenen Drucklufteintrittsanschluß 9 auf, der über den Druckregler 2 mit einem in dem Gehäuse 8 den Aerosolabscheider 3 umschließenden Raum in Verbindung steht. Der innerhalb des Aerosolabscheiders 3 gebildete Raum mündet unten in einen Anschluß 10 aus, der als Einlaß 4 zu dem Vorratstank 5 und auch als Auslaß von dem Vorratstank 5 dient. Der in dem Gehäuse 8 den Aerosolabscheider 3 umschließende Raum steht über das Druckbegrenzungsventil 6 mit der Abluftaustrittsöffnung 7 in Verbindung. Zwischen dem in dem Gehäuse 8 den Aerosolabscheider 3 umschließenden Raum und den Anschluß 10 ist ein erstes Rückschlagventil 12 geschaltet, bei dessen Offen-Stellung einströmende Luft den Aerosolabscheider 3 umgeht. Weiter ist zwischen den innerhalb des Aerosolabscheiders 3 gebildeten Raum und eine weitere Abluftaustrittsöffnung 13 ein zweites Rückschlagventil 14 geschaltet, bei dessen Offen-Stellung abströmende Luft den Aerosolabscheider 3 umgeht.

In dem Schaltbild nach Fig. 3 ist einer Druckluftquelle 21 ein Druckregler 22 nachgeschaltet. Diesem ist ein Ejektor 23, diesem wiederum ein Aerosolabscheider 24 und diesem schließlich eine Abluftaustrittsöffnung 27 nachgeschaltet. Nach dem Druckregler 22 zweigt eine Leitungsverbindung ab, die über ein Unterdruck-Begrenzungsventil 31 zu einem Einlaß 25 eines Vorratstanks 26 führt. An diese Leitungsverbindung ist zwischen Einlaß 25 und Unterdruck-Begrenzungsventil 31 ein Druckbegrenzungsventil 28 angeschlossen, das zu einem Abluftaustritt 29 führt. An den Ejektor 23, und zwar an dessen Sauganschluß, ist schließlich über eine weitere Leitungsverbindung ein Auslaß 30 des Vorratstanks 26 angeschlossen. Aus dem Vorratstank 26 wird Flüssigkeit abgezogen und in diesen strömt Flüssigkeit zurück, wie durch Pfeile angedeutet.

## Patentansprüche

1. Belüftungseinrichtung eines geschlossenen Vorratstanks (5, 26) einer Druckflüssigkeitsanlage mit veränderlichem Druckflüssigkeitsniveau innerhalb des Vcrratstanks (5, 26); bei der
- eine Fluidleitung den Vorratstank (5, 26) mit einer Druckluftquelle (1, 21) verbindet,
- in der Fluidleitung zwischen der Druckluftquelle (1, 21) und dem Vorratstank (5, 26) ein Druckregelventil (2, 22) vorgesehen ist,
- das Druckregelventil (2, 22) auf eine Entspannung der Druckluft auf annähernd Atmosphärendruck in Richtung des Vorratstankes (5, 26) eingestellt ist,
- die Fluidleitung einen zur Atmosphäre führenden, mit einem zur Atmosphäre öffnenden Druckbegrenzungsventil (6, 28) versehenen Ausgang (7, 29) besitzt.

2. Einrichtung nach Anspruch 1,
**dadurch gekennzeichnet,**
daß die Druckluftquelle (1, 21) als Abzweigung von einer außerhalb der Druckflüssigkeitsanlage erforderlichen Drucklufterzeugungsanlage ausgebildet ist.

3. Einrichtung nach Anspruch 1 oder 2,
**dadurch gekennzeichnet,**
daß zwischen dem Druckregler (2) und dem Vorratstank (5) ein Aerosol-Abscheider (3) eingefügt ist.

4. Einrichtung nach einem der vorhergehenden Ansprüche,
**dadurch gekennzeichnet,**
daß der Druckregler (2), ein an die Druckluftquelle (1) angeschlossener Drucklufteintrittsanschluß (9), ein als Einlaß (4) und Auslaß des Vorratstanks (5) dienender Anschluß (6) und eine Abluftaustrittsöffnung (7) mit vorgeschaltetem Druckbegrenzungsventil (6) in einer auf dem Vorratstank (5) montierbaren Baueinheit (11) zusammengefaßt sind.

5. Einrichtung nach Anspruch 4,
**dadurch gekennzeichnet,**
daß in der Baueinheit (11) zusätzlich ein zwischen dem Druckregler (2) und dem Anschluß (10) an den Vorratstank (5) geschaltetes erstes Rückschlagventil (12) vorgesehen ist, bei dessen Offen-Stellung einströmende Luft den Aerosolabscheider (3) umgeht.

6. Einrichtung nach Anspruch 4,
**dadurch gekennzeichnet,**
daß in der Baueinheit (11) zusätzlich ein zwischen den Anschluß (10) an den Vorratstank (5) und eine weitere Abluftaustrittsöffnung (13) geschaltetes zweites Rückschlagventil (14) vorgesehen ist, bei dessen Offen-Stellung abströmende Luft den Aerosolabscheider (3) umgeht.

7. Einrichtung mit den Merkmalen nach den Ansprüchen 5 und 6.

8. Lüftungseinrichtung nach Anspruch 1,
**gekennzeichnet durch die Merkmale,**
- die Fluidleitung ist in ihrem zwischen dem Druckregler (22) und dem zur Atmosphäre öffnenden Druckbegrenzungsventil (28) liegenden Bereich über eine durch einen Ejektor (23) führende Zusatzleitung zusätzlich mit der Atmosphäre verbunden,
- der Unterdruckbereich des Ejektors (23) ist an den Vorratstank (26) angeschlossen.

9. Einrichtung nach Anspruch 8,
**dadurch gekennzeichnet,**
daß stromab des Ejektors (23) ein Aerosolabscheider (24) vorgesehen ist.

10. Einrichtung nach Anspruch 8 oder 9,
**dadurch gekennzeichnet,**
daß in der ejektorfreien Fluidleitung zwischen dem Druckbegrenzungsventil (28) an dem atmosphärischen Ausgang (29) und dem Druckregelventil (22) ein zum Vorratstank hin öffnendes Druckbegrenzungsventil (31) vorgesehen ist.

## Claims

1. Aeration device of a closed storage tank (5, 26) of a hydraulic fluid unit with variable hydraulic fluid level inside the storage tank (5, 26), in which
- a fluid line connects the storage tank (5, 26) to a compressed air source (1, 21),
- a pressure regulating valve (2, 22) is provided in the fluid line between the compressed air source (1, 21) and the storage tank (5, 26),
- the pressure regulating valve (2, 22) is adjusted in the direction of the storage tank (5, 26) to relax the compressed air to approximately atmospheric pressure,
- the fluid line has an output (7, 29) leading toward the atmosphere and provided with a pressure limiting valve (6, 28) which opens toward the atmosphere.

2. Device according to claim 1, characterised in that the compressed air source (1, 21) is formed as a branch from a compressed air production unit required outside of the hydraulic fluid unit.

3. Device according to claim 1 or 2, characterised in that an aerosol separator (3) is inserted between the pressure regulator (2) and the storage tank (5).

4. Device according to one of the preceding claims, characterised in that the pressure regulator (2), a compressed air inlet connection (9) connected to the compressed air source (1), a connection (6) serving as inlet (4) and outlet of the storage tank (5) and an exhaust gas outlet aperture (7) with pressure limiting valve (6) connected upstream are combined in a constructional unit (11) which can be assembled on the storage tank (5).

5. Device according to claim 4, characterised in that a first non-return valve (12) is also provided in the constructional unit (11), which valve is connected between the pressure regulator (2) and the connection (10) to the storage tank (5), and in the open position of which inflowing air bypasses the aerosol separator (3).

6. Device according to claim 4, characterised in that a second non-return valve (14) is also provided in the constructional unit (11), which valve is connected between the connection (10) to the storage tank (5) and a further exhaust air outlet aperture (13), and in the open position of which out-flowing air bypasses the aerosol separator (3).

7. Device with the features according to claims 5 and 6.

8. Aerating device according to claim 1, characterised by the features
- the fluid line is additionally connected to the atmosphere by an additional line leading through an ejector (23) in its region located between the pressure regulator (22) and the pressure limiting valve (28) which opens toward the atmosphere,
- the vacuum region of the ejector (23) is connected to the storage tank (26).

9. Device according to claim 8, characterised in that an aerosol separator (24) is provided downstream of the ejector (23).

10. Device according to claim 8 or 9, characterised in that a pressure limiting valve (31) opening toward the storage tank is provided in the ejector-free fluid line between the pressure limiting valve (28) at the atmospheric outlet (29) and the pressure regulating valve (22).

## Revendications

1. Dispositif pour l'aération d'un réservoir fermé (5, 26) d'une installation de liquide sous pression d'un niveau de liquide variable à l'intérieur du réservoir (5, 26), dispositif sur lequel
- une conduite de fluide relie le réservoir (5, 26) à une source d'air comprimé (1, 21),
- un détendeur (2, 22) est prévu dans la conduite de fluide entre la source d'air comprimé (1, 21) et le réservoir (5, 26),
- le détendeur (2, 22) est réglé sur une détente de l'air comprimé à peu près à la pression atmosphérique en direction du réservoir (5, 26),
- la conduite de fluide présente une sortie (7, 29) menant à l'atmosphère et munie d'un limiteur de pression (6, 28) ouvrant à l'atmosphère.

2. Dispositif suivant la revendication 1, caractérisé en ce que la source d'air comprimé (1, 21) est réalisée sous forme de dérivation d'une installation de compression d'air requise à l'extérieur de l'installation de liquide sous pression.

3. Dispositif suivant l'une des revendications 1 et 2, caractérisé en ce qu'un séparateur d'aérosol 3 est inséré entre le détendeur (2) et le réservoir (5).

4. Dispositif suivant l'une des revendications précédentes, caractérisé en ce que le détendeur (2), un raccord d'admission d'air comprimé (9) raccordé à la source d'air comprimé (1), un raccord (10) servant d'admission (4) et d'échappement pour le réservoir (5), et une ouverture de sortie d'air d'échappement (7) avec un limiteur de pression amont (6), sont regroupés dans une unité de montage (11) pouvant être montée sur le réservoir (5).

5. Dispositif suivant la revendication 4, caractérisé en ce qu'un premier clapet anti-retour (12), en position d'ouverture duquel de l'air d'admission contourne le séparateur d'aérosol (3), est monté en supplément dans l'unité de montage (11) entre le détendeur (2) et le raccord (10) au réservoir (5).

6. Dispositif suivant la revendication 4, caractérisé en ce qu'un second clapet anti-retour (14), en position d'ouverture duquel de l'air d'échappement contourne le séparateur d'aérosol (3), est monté en supplément dans l'unité de montage (11) entre le raccord (10) au réservoir (5) et une autre ouverture de sortie d'air d'échappement (13).

7. Dispositif avec les caractéristiques suivant les revendications 5 et 6.

8. Dispositif d'aération suivant la revendication 1,
caractérisé par les caractéristiques,
- dans sa zone située entre le détendeur (22) et le limiteur de pression (28) ouvrant à l'atmosphère, la conduite de fluide est reliée en supplément à l'atmosphère par l'intermédiaire d'une conduite d'appoint passant par un éjecteur (23),
- la zone de dépression de l'éjecteur (23) est raccordée au réservoir (26).

9. Dispositif suivant la revendication 8, caractérisé en ce qu'un séparateur d'aérosol (24) est prévu en aval de l'éjecteur (23).

10. Dispositif suivant l'une des revendications 8 et 9, caractérisé en ce qu'un clapet de sécurité à minimum de pression (31), ouvrant en direction du réservoir, est prévu dans la conduite de fluide sans éjecteur entre le limiteur de pression (28) sur la sortie à l'atmosphère (29) et le détendeur (22).
